# EUROPÄISCHE PATENTSCHRIFT

(11) **EP 1 800 369 B1**
(45) Veröffentlichungstag und Bekanntmachung des Hinweises auf die Patenterteilung: **23.07.2008**
(21) Anmeldenummer: 05799646.4
(22) Anmeldetag: 07.10.2005
(51) Int. Cl.: H01Q 13/28, H01Q 3/44, H01Q 3/12, H01Q 1/32

(54) **RADARANTENNENANORDNUNG**
RADAR ANTENNA ASSEMBLY
DISPOSITIF ANTENNE DE RADAR

(30) Priorität: 11.10.2004 DE 102004049626
(43) Veröffentlichungstag der Anmeldung: 27.06.2007
(73) Patentinhaber: A.D.C. Automotive Distance Control Systems GmbH, 88131 Lindau (Bodensee) (DE)
(72) Erfinder: KÜHNE, Lutz, 88045 Friedrichshafen (DE); WINTERMANTEL, Markus, 88131 Lindau (DE)
(74) Vertreter: Büchner, Jörg
(86) Internationale Anmeldenummer: PCT/DE2005/001796
(87) Internationale Veröffentlichungsnummer: WO 2006/039896

(56) Entgegenhaltungen:
- EP-A- 1 313 167
- WO-A-02/19466
- WO-A-20/04001446
- DE-A1- 19 848 722
- FR-A- 2 839 206
- US-A- 5 933 120
- US-B1- 6 211 836

## Beschreibung

Die vorliegende Erfindung betrifft eine Radarantennenanordnung gemäß dem Oberbegriff des Anspruchs 1, insbesondere Radarantennen für Radarsensoren für Kraftfahrzeuge, die eine Schwenkung der Antennencharakteristik ermöglichen.

### Stand der Technik

Aus US 5572228 und US 6211836 ist eine Leckwellen-Antennenanordnung bekannt, die als mechanisch schwenkende Antenne realisiert ist, indem sie eine oberflächenstrukturierte Trommel in unmittelbarer Nähe eines dielektrischen Wellenleiters rotieren lässt. Die Oberflächenstrukturierung der Trommel ist dabei in US 557228 durch einzelne Metallstreifen ausgeführt, deren Abstand sich bei Rotation der Trommel im Bereich des dielektrischen Wellenleiters verändert. Dadurch wird eine rotationswinkelabhängige Leistungsauskopplung über eine sogenannte Leckwelle aus dem dielektrischen Wellenleiter bewirkt. Die ausgekoppelte Leistung verteilt sich im Raum jeweils in Form einer durch eine gerichtete Antennencharakteristik beschreibbaren Abstrahlung, die im Folgenden als Strahlungskeule bezeichnet wird, dessen Intensitätsmaximum so vom jeweiligen Rotationswinkel der Trommel abhängig ist. Die Polarisation der abgestrahlten Welle ist dabei parallel zu den auf der Trommel vorhandenen Metallstreifen orientiert.

Eine alternative Ausführungsform der Trommel ist in US 6211836 beschrieben. Dort ist die Oberflächenstruktur durch einzelne Reihen von Mitteln wie Erhöhungen und Vertiefungen der Trommel mit geeignet gewählten Maßen bzgl. Länge und Breite ausgeführt. Durch entsprechende Ausgestaltung ist so auch eine gezielte Beeinflussung der Polarisationsebene der abgestrahlten Strahlungskeule möglich. Allerdings ergibt sich durch die Ausführung der einzelnen Reihen von Mitteln auf der Trommel eine diskrete Schwenkung der Strahlungskeule, wohingegen die vorgenannte Ausführung auch eine kontinuierliche Schwenkung ermöglicht.

Das Grundprinzip des von einer variierbaren, strukturierten Oberfläche gestörten dielektrischen Wellenleiters zwecks Abstrahlung einer Leckwelle wurde bereits in WO 87/01243 angegeben.

Neben den genannten Einschränkungen bzgl. Polarisation und im zweiten Falle diskreter Schwenkung ist für die praktische Umsetzung der Antenne insbesondere der in der Anordnung enthaltene dielektrische Wellenleiter problematisch, der zumindest über gewisse Längen frei schwebend in unmittelbarer Nähe der Trommel mit großer Präzision (auch unter Umwelteinflüssen wie u.a. Temperatur und Vibration) angeordnet werden muss.

In der zur Schwenkungsebene der Strahlungskeule (Schnittebene durch Trommel und dielektrischen Leiter) orthogonalen Ebene ergibt sich ferner durch die Geometrie des dielektrischen Leiters eine sehr breite Charakteristik der Strahlungskeule, welche durch einen zusätzlichen Reflektor und / oder eine Mikrowellen-Linse gebündelt werden muss. Dadurch entsteht eine sehr ausladende, insbesondere für Automobilanwendungen unakzeptable, Größe der gesamten Antennenanordnung.

Der vorliegenden Erfindung liegt die Aufgabe zugrunde, eine Radarantennenanordnung anzugeben, die für den Einsatz in einem Radarsensor für Kraftfahrzeuganwendungen geeignet ist.

Die Radarantennenanordnung soll vorzugsweise auf einfache und kostenverträgliche Weise eine kontinuierliche oder diskrete Schwenkung von einer oder mehreren Strahlungskeulen jeweils in eine Vielzahl von Richtungen ermöglichen, welche so für den Einsatz in einem kostengünstigen und hochleistungsfähigen Radarsystem, insbesondere Radarsystem für Kraftfahrzeuganwendungen, geeignet ist.

Diese Aufgabe wird durch Merkmale des Anspruchs 1 gelöst. Vorteilhafte Weiterbildungen sind den Unteransprüchen sowie der Beschreibung zu entnehmen.

Erfindungsgemäß wird ein alternativer Wellenleitertyp eingesetzt, der in Nähe der Störstruktur, bspw. der oben genannten oberflächenstrukturierten Trommel angeordnet wird. Dieser Wellenleiter weist beabstandete metallische Flächen auf, zwischen diesen ein dielektrisches Medium angeordnet ist. Als dielektrisches Medium kommt neben festen Dielektrika auch Gas, bspw. Luft, in Betracht. Die elektromagnetische Welle wird zwischen die metallischen Flächen in Längsrichtung eingekoppelt. Die metallischen Flächen verlaufen in Längsrichtung, sind in die erste Querrichtung zur Störstruktur und der dazu gegenüberliegenden Seite hin offen und zueinander in die zweite Querrichtung beabstandet, wobei die zweite Querrichtung sowohl senkrecht zur ersten Querrichtung als auch zur Längsrichtung des Wellenleiters steht. Dieser Wellenleiter kann vorteilhaft in einer metallischen und somit hochrobusten Basis integriert werden, was den Wellenleiter insbesondere reproduzierbar in der Herstellung und resistent gegen Umwelteinflüsse macht. Dabei ist der zusätzliche Einsatz von Dielektrika möglich.

Vorzugsweise wird die Radarantennenanordnung durch ein geeignetes Reflektorsystems zur Strahlbündelung in der zur Schwenkungsebene der Strahlungskeule orthogonalen Ebene ergänzt, das die Erzielung einer kleinstmöglichen und sehr einfachen Bauweise der gesamten Antennenanordnung ermöglicht. Dabei kommt vorteilhaft ein gefaltetes Reflektorsystem bestehend aus Polarisator und Reflect Array zum Einsatz, wie es mit herkömmlichen Erregern (z. B. Hohlleitern oder Patchantennen) in DE 19848722 vorgestellt wurde. Durch diese Anordnung wird auch die Polarisationsebene der Strahlungskeule gedreht, was mit der in US 5572228 beschriebenen Gesamtanordnung ohne zusätzliche Maßnahmen nicht möglich ist. Zudem sind Reflektorsysteme mit einer neuartigen Metallisierungsstruktur denkbar, wie sie durch die nicht vorveröffentlichte PCT/DE 2004/001925 zu entnehmen sind. Dabei wird die Metallisierungsstruktur abweichend von einer üblichen gewinnoptimierten Metallisierungsstruktur verstimmt, indem definierte Metallisierungen ausgelassen oder zusätzlich hinzugefügt und so die Strahlenform beeinflusst wird.

### Zeichnungen

Ausführungsbeispiele der Erfindung sind in den Zeichnungen dargestellt und in der nachfolgenden Beschreibung näher erläutert. Es zeigen:
- Fig.: 1 einen Längsschnitt durch die Anordnung bestehend aus Trommel und einem exemplarischen Wellenleiter,
- Fig. 2: einen Querschnitt durch- die Anordnung bestehend aus Trommel und einem exemplarischen Wellenleiter,
- Fig. 3: eine exemplarische Ausführung des Wellenleiters,
- Fig. 4: einen Querschnitt eines Wellenleiters mit aufgesetztem Hom zur Vorbündelung der abgestrahlten Leistung,
- Fig. 5: einen Querschnitt einer Gesamt-Anordnung mit gefaltetem Reflektor-System
- Fig. 6: einen alternativen Querschnitt einer Gesamt-Anordnung mit gefaltetem Reflektor-System.

### Beschreibung der Ausführungsbeispiele

Fig. 1 zeigt einen exemplarischen Wellenleiter 11 in unmittelbarer Nähe einer Trommel 12, die eine strukturierte Oberfläche aufweist. In diesen Wellenleiter 11 wird eine Leistung im Hochfrequenzbereich eingespeist, die sich entlang des Wellenleiters 11 in Form einer elektromagnetischen Welle ausbreitet. Die Oberflächenstrukturierung der Trommel 12 greift in die elektromagnetischen Felder um den Wellenleiter ein und koppelt Leistung aus der Anordnung aus, die so in Form einer Strahlungskeule in den Raum abgestrahlt wird. Die Richtung Θ des Intensitätsmaximums der Strahlungskeule ergibt sich beispielsweise bei einer periodischen Anordnung von Strukturierungen auf der Trommel 12 durch den Zusammenhang $sinΘ = {λ}_{0} / {λ}_{g} - {λ}_{0} / p ,$ wobei *λ₀* die Freiraumwellenlänge, *λ_{g}* die Wellenlänge auf dem Wellenleiter und *p* der Abstand der Strukturierungen auf der Trommel bedeuten. Aufgrund des Reziprozitätstheorems arbeitet die Anordnung im Empfangsfall auf identische Weise.

Im Stand der Technik ist der Wellenleiter 11 dabei als dielektrischer Wellenleiter mit kreisförmigem oder rechteckigem Querschnitt umgeben von Luft ausgeführt. Erfindungsgemäß besteht der Wellenleiter 11 jedoch vorteilhaft, wie in Fig. 3 skizziert, als Verbundstruktur aus einer Metallfassung 31 und einem Dielektrikum 32 realisiert.

Dieser Wellenleiter ähnelt in seinem Querschnitt dem in der Literatur angegebenen H-Guide - im Gegensatz dazu allerdings mit in der Ausdehnung sehr beschränkten Metallwänden - der in der vorliegenden Anordnung mit einer Art Paralleiplatten-Mode mit elektrischen Feldlinien in bzgl. Fig. 3 horizontaler Polarisation betrieben wird. Er wird im Folgenden als Schlitzleiter bezeichnet. Die metallischen Flächen 31 verlaufen in X-Richtung und sind in Z-Richtung zueinander beabstandet. Die Flächen 31 müssen dabei nicht zwingend ebene Flächen sein, sondern können bspw. als Stangen ausgebildet sein. Die Form einer ebenen Fläche erweist sich jedoch als vorteilhaft, um ein dazwischen befindliches festes Dielektrika zu fixieren. Der Wellenleiter ist offen in Y-Richtung zur Störstruktur sowie zur gegenüberliegenden Seite, in welche die Auskopplung erfolgt

Das dielektrische Medium 32 hat dabei entscheidenden Einfluss auf die Wellenlänge und die Querschnittsdimensionen des Schlitzleiters, der für die vorliegende Antennenfunktion auch übermodiert betrieben werden kann.

Als Querschnitt eines festen Dielektrikums 32 sind verschiedene Formen denkbar, für die praktische Umsetzung vorteilhaft sind rechteckige, nahezu rechteckige und sechseckige Ausführungen. Die Stärke der Feldkopplung mit der Oberfläche der Trommel 12 ist neben dem in Fig. 2 dargestellten Abstand 23 zwischen Wellenleiter 21 und Trommel 12 auch durch Wahl des Materials des Dielektrikum 32, der Querschnittsmaße des Dielektrikums 32 und der Maße 33, 34, 35 und 36 in gewissen Grenzen einstellbar. Im Extremfall kann der Schlitzleiter in Fig. 3 darüber hinaus auch mit Luft als dielektrisches Medium 32 betrieben werden.

Eine vorteilhafte Weiterbildung des Schlitzleiters ist in Fig. 4 abgebildet. Der Schlitzleiter bestehend aus metallischer Einfassung 41 und Dielektrikum 42, hier mit einer exemplarischen Querschnittsgeometrie, ist zusätzlich mit einer Trichterkonstruktion 43 versehen, die eine Vorbündelung der Strahlungskeule in der zur Schwenkungsebene (Schnittebene durch Trommel und Schlitzleiter) orthogonalen Ebene realisiert.

In Fig. 5 ist ein Querschnitt einer Gesamt-Antennenanordnung mit zusätzlichem Reflektorsystem bestehend aus einem Subreflektor und einem Hauptreflektor zur Strahlbündelung in der zur Schwenkungsebene der Strahlungskeule (Schnittebene durch Trommel und Schlitzleiter) orthogonalen Ebene dargestellt. Die aus dem Wellenleiter 51 durch die sich in unmittelbarer Nähe befindliche Oberfläche der Trommel 12 ausgekoppelte und gerichtete Strahlungskeule trifft auf einen als Polarisator arbeitenden Subreflektor 53, der aus einem dielektrischen Material mit aufgebrachtem metallischen Gitter 54 oder metallischen Streifen aufgebaut ist. Die Leistung wird daran komplett reflektiert und auf einen als Twistreflektor bezeichneten Hauptreflektor 55 geworfen, der vorteilhaft als Reflect-Array ausgeführt ist. Dieser formt bzw. bündelt durch ein ortsabhängiges Reflexionsverhalten die Strahlungskeule zusätzlich in der zur Schwenkungsebene der ursprünglichen Strahlungskeule orthogonalen Ebene und bewirkt gleichzeitig eine Polarisationsdrehung der Strahlungskeule um 90°, so dass die Leistung den Polarisator anschließend ungehindert passieren kann. Wesentlicher Vorteil dieser Anordnung gegenüber dem bisherigen Stand der Technik ist, dass sich so eine vergleichsweise sehr kompakte Bauweise und ein geringer Gesamtraumbedarf ergeben. Das Reflect-Array besteht dabei z. B. aus einer dielektrischen Platte, welche auf der den einfallenden Wellen zugewandten Seite eine Mehrzahl von Metallisierungsstrukturen und auf der den einfallenden Wellen abgewandeten Seite eine durchgehende Metallisierungsschicht besitzt. Die dielektrische Platten des Reflektors können dabei nicht nur eben sondern auch gewölbt ausgebildet sein. Eine besonders vorteilhafte Ausgestaltung ergibt sich, wenn von dem Reflect-Array neben der o. g. Polarisationsdrehung und Formung in der zur Schwenkungsebene der ursprünglichen Strahlungskeule orthogonalen Ebene eine weitere zusätzliche Formung und / oder Schwenkung der Strahlungskeule in der Schwenkungsebene der ursprünglichen Strahlungskeule vorgenommen wird. Dies ist durch geeignete Ausgestaltung der Metallisierungsstrukturen auf der dielektrischen Platte möglich.

In Fig. 6 ist ein alternativer Querschnitt einer Gesamt-Antennenanordnung angegeben. Der mit einer Trichterkonstruktion versehene Schlitzleiter 61 in der Nähe der Trommel 12 erregt wiederum eine Reflektorantenne mit einem als Polarisator ausgeführten Subreflektor 63 und einem als Twistreflektor ausgeführten Hauptreflektor 65, um die oben erläuterte gewünschte zusätzliche Formung der Strahlungskeule in der zur Schwenkungsebene der ursprünglichen Strahlungskeule orthogonalen Ebene und der Schwenkungsebene der ursprünglichen Strahlungskeule zu erzielen und die Polarisationsebene um 90° zu drehen.

Eine vorteilhafte Weiterbildung einer Gesamt-Antennenanordnung wie z. B. in Fig. 5 oder Fig. 6 dargestellt besteht in der Platzierung von zwei oder mehreren Wellenleitern in der Nähe der Trommel, die ebenfalls zumindest näherungsweise parallel zur strukturierten Oberfläche verlaufen. Damit werden zwei oder mehrere voneinander unabhängige, simultan verwendbare und ggfs. von der Form her unterschiedliche Strahlungskeulen mit einer Gesamt-Antennenanordnung realisiert.

Eine weitere vorteilhafte Weiterbildung einer Gesamt-Antennenanordnung wie z. B. in Fig. 5 oder Fig. 6 dargestellt besteht darin, den Hauptreflektor 55 bzw. 65 drehbar zu lagern, so dass eine zusätzliche mechanische Schwenkung der Strahlungskeule durch Kippung des Reflektors z. B. in die Richtungen 58 oder 68 möglich wird.

In einer speziellen Ausführungsform weisen der Hauptreflektor 55 bzw. 65 und/oder der Subreflektor 53 bzw. 63 eine gekrümmte Oberfläche auf.

Die exemplarisch beschriebenen Gesamt-Antennenanordnungen ermöglichen die Umsetzung eines Radarsystems mit einer oder mehreren kontinuierlich oder diskret im Raum geschwenkten Strahlungskeulen. Dabei sind die Strahlbreite und der realisierte Winkelbereich für die Strahlschwenkung durch geeignete Ausgestaltung der zur Leistungsauskopplung verwendeten Oberfläche in weiten Grenzen flexibel einstellbar. Bei Verwendung einer Trommeloberfläche ist es z. B. möglich, mehrere Winkelbereiche als Schwenkungsbereiche der Strahlungskeulen mit jeweils unterschiedlichen Formen der Strahlungskeulen zu realisieren.

## Patentansprüche

1. Radarantennenanordnung, insbesondere für Kraftfahrzeuge, bestehend aus
a) wenigstens einem länglichen Wellenleiter, in welchen elektromagnetische Wellen derart eingekoppelt werden, dass sich diese in Längsrichtung (X) des Wellenleiters ausbreiten,
b) einer Störstruktur (12) mit einer Mehrzahl von metallischen Abschnitten, wobei die Störstruktur in der Nähe des Wellenleiters, beabstandet vom Wellenleiter in eine erste Querrichtung (Y) zum Wellenleiter, zumindest näherungsweise parallel zur Längs-richtung (X) des Wellenleiters angeordnet ist, so dass die Störstruktur eine gerichtete Abstrahlung von Radarwellen bewirkt,
c) **dadurch gekennzeichnet, dass** der Wellenleiter zwei metallische Flächen (31,41) und zwischen diesen ein dielektrisches Medium (32,42) aufweist, wobei die Flächen (31,41) in Längsrichtung verlaufen *und wobei der Wellenleiter in einer erste Querrichtung (Y) zum Wellenleiter offen ist* und in einer zweiten Querrichtung (Z) die zwei metallische Flächen (31,41) zueinander beabstandet sind, wobei die zweite Querrichtung sowohl senkrecht zur ersten Querrichtung (Y) als auch zur Längsrichtung (X) des Wellenleiters steht.

2. Radarantennenanordnung nach Anspruch 1 **dadurch gekennzeichnet, dass** der Wellenleiter ein von metallischen Platten (31,41) oder Stangen eingefasstes dielektrisches Material (32,42) mit rechteckigem oder sechseckigem Querschnitt ist.

3. Radarantennenanordnung nach Anspruch 1 **dadurch gekennzeichnet, dass** der Wellenleiter aus zwei in einem gewissen Abstand angeordneten metallischen Platten (31,41) oder Stangen gebildet wird, zwischen denen sich Luft oder ein anderes Gas als dielektrisches Medium (32,42) befindet.

4. Radarantennenanordnung nach einem der vorangehenden Ansprüche, **dadurch gekennzeichnet, dass** auf welcher der Störstruktur (12) abgewandten Seite des Wellenleiters eine sich vom Wellenleiter her öffnende metallische Trichtervorrichtung (43) vorgesehen ist.

5. Radarantennenanordnung nach einem der vorangehenden Ansprüche, **dadurch gekennzeichnet, dass** Mittel vorgesehen sind, um die Störstruktur (12) durch Veränderung der wirksamen metallischen Abschnitte oder deren Abstände untereinander zu verändern.

6. Radarantennenanordnung nach Anspruch 5 **dadurch gekennzeichnet, dass** die Störstruktur (12) mit einer Mehrzahl von metallischen Abschnitten auf einer Trommel mit einer Oberflächenstrukturierung, wie Erhöhungen und/oder Vertiefungen ausgeführt ist, welche über dem Umfangswinkel kontinuierlich oder / und diskret unterschiedlich sein können und die Variation der Störstruktur (12) durch eine Rotation der Trommel realisiert wird.

7. Radarantennenanordnung nach einem der Ansprüche 1 bis 6 **dadurch gekennzeichnet, dass** sie als Erreger einer Reflektorantenne (53,55,63,65) oder einer Linsenantenne dient.

8. Radarantennenanordnung nach einem der Ansprüche 1 bis 6 **dadurch gekennzeichnet, dass** sie als Erreger einer Reflektorantenne für polarisierte Wellen dient, welche aus einem für Wellen einer gewünschten Polarisation durchlässigen Subreflektor (53,63) und einem Hauptreflektor (55,65) zur gebündelten Reflexion der Wellen mit einer in eine gewünschte Richtung gedrehten Polarisation besteht.

9. Radarantennenanordnung nach Anspruch 7 oder 8 **dadurch gekennzeichnet, dass** der Reflektor oder Hauptreflektor (55,65) eine dielektrische Platte aufweist, die auf der den einfallenden Wellen zugewandten Seite eine Mehrzahl von Metallisierungsstrukturen (56,66) und auf der den einfallenden Wellen abgewandeten Seite eine durchgehende Metallisierungsschicht besitzt.

10. Radarantennenanordnung nach Anspruch 8 oder 9 **dadurch gekennzeichnet, dass** der Subreflektor (53,63) eine dielektrische Platte mit einer Metallisierung in Form eines Polarisationsgitters (54,64) ist.

11. Radarantennenanordnung nach einem der Ansprüche 7 bis 10 **dadurch gekennzeichnet, dass** einer oder mehrere Reflektoren (53,55,63,65) drehbar gelagert sind und so um eine oder mehrere Achsen (58,68) kippbar sind.

12. Radarantennenanordnung nach einem der vorangegangenen Ansprüche **dadurch gekennzeichnet, dass** eine Mehrzahl von Wellenleitern in der Nähe der Störstruktur angeordnet werden, die ebenfalls zumindest näherungsweise parallel zur Störstruktur verlaufen.

13. Radarantennenanordnung nach einem der vorangegangenen Ansprüche **dadurch gekennzeichnet, dass** durch Variation der Störstruktur eine Schwenkung der von einem oder/und mehreren Wellenleiter herrührenden Strahlungskeulen zur Abdeckung mehrerer Winkelbereiche oder Winkelsektoren im Raum möglich ist.

14. Kraftfahrzeug mit einer Radarantennenanordnung gemäß einem der Ansprüche 1 bis 13 zur Erkennung von Objekten in der Umgebung des Kraftfahrzeugs.

## Claims

1. A radio antenna arrangement, in particular for motor vehicles, consisting of:
a) at least one longitudinal wave guide, in which electro-magnetic waves are coupled in such a manner that they extend in the longitudinal direction (X) of the wave guide
b) an interference structure (2) with a plurality of metallic sections, wherein the interference structure is arranged in the proximity of the wave guide, at a distance from the wave guide in a first transverse direction (Y) to the wave guide, at least approximately parallel to the longitudinal direction (X) of the wave guide, so that the interference structure causes a directional radiation of radar waves,
c) **characterized in that** the wave guide comprises two metallic surfaces (31, 41) and between these, a di-electric medium (32, 42), wherein the surfaces (31, 41) run in a longitudinal direction, *and wherein the wave guide is open in a first transverse direction (Y) to the wave guide*, and in a second transverse direction (Z), the two metallic surfaces are at a distance from each other, wherein the first transverse direction stands vertically both to the second transverse direction (Y) and to the longitudinal direction (X) of the wave guide.

2. A radio antenna arrangement according to claim 1, **characterized in that** the wave guide is a di-electric material (32, 42) which is surrounded by metallic plates (31, 41) or rods, with a rectangular or hexagonal profile.

3. A radar antenna arrangement according to claim 1, **characterized in that** the wave guide is formed from two metallic plates (31, 41) or rods which are arranged at a specific distance, between which air or another gas is located as a di-electric medium (32, 42).

4. A radar antenna arrangement according to any one of the preceding claims, **characterized in that** on the side of the wave guide which faces away from the interference structure (12), a metallic funnel arrangement (43) is provided which opens from out of the wave guide.

5. A radar antenna arrangement according to any one of the preceding claims, **characterized in that** means are provided in order to change the interference structure (12) by changing the active metallic sections or their distances between each other.

6. A radar antenna arrangement according to claim 5, **characterized in that** the interference structure (12) is designed with a plurality of metallic sections on a drum with a surface structure, such as raised sections and/or depressions, which can be continuously and/or discretely different above the angle of circumference, and the interference structure (12) is varied by rotating the drum.

7. A radar antenna arrangement according to any one of claims 1 to 6, **characterized in that** they serve as exciters for a reflector antenna (53, 55, 63, 65) or a lens antenna.

8. A radar antenna arrangement according to any one of claims 1 to 6, **characterized in that** it serves as an exciter for a reflector antenna for polarised waves, which consists of a subreflector (53, 63) which is permeable for waves of a required polarisation and a main reflector (55, 65) for the concentrated reflection of waves with a polarisation which is angled in a required direction.

9. A radar antenna arrangement according to either of claims 7 or 8, **characterized in that** the reflector or main reflector (55, 65) comprises a di-electric plate which has on the side which faces the waves which occur a plurality of metallisation structures (56, 66), and while having on the side which faces away from the waves which occur a continuous metallisation layer.

10. A radar antenna arrangement according to either of claims 8 or 9, **characterized in that** the subreflector (53, 63) is a di-electric plate with a metallisation in the form of a polarisation grid (54, 64).

11. A radar antenna arrangement according to any one of claims 7 to 10, **characterized in that** one or more reflectors (53, 55, 63, 65) are rotatably supported, and can thus be tilted around one or more axes (58, 68).

12. A radar antenna arrangement according to any one of the preceding claims, **characterized in that** a plurality of wave guides are arranged in the proximity of the interference structure, which also run approximately parallel to the interference structure.

13. A radar antenna arrangement according to any one of the preceding claims, **characterized in that** by varying the interference structure, a pivoting of the lobes which emanate from the one or more wave guides is possible in order to cover several angle ranges or angle sectors in the space.

14. A motor vehicle with a radar antenna arrangement according to any one of claims 1 to 13 for detecting objects in the area surrounding the motor vehicle.

## Revendications

1. Dispositif d'antenne radar, en particulier pour véhicules à moteur, se composant de
a) au moins un guide d'onde oblong dans lequel des ondes électromagnétiques sont couplées de telle sorte que celles-ci se propagent dans la direction longitudinale (X) du guide d'onde,
b) une structure de perturbation (12) avec une pluralité de segments métalliques, la structure de perturbation étant disposée dans la proximité du guide d'onde, séparée du guide d'onde dans une première direction transversale (Y) par rapport au guide d'onde, parallèle au moins approximativement à la direction longitudinale (X) du guide d'onde, de telle sorte que la structure de perturbation entraîne une émission orientée d'ondes radar,
c) **caractérisé en ce que** le guide d'onde présente deux surfaces métalliques (31, 41) et entre celles-ci un milieu diélectrique (32, 42), les surfaces (31, 41) s'étendant en direction longitudinale et le guide d'onde étant ouvert dans une première direction transversale (Y) par rapport au guide d'onde et, dans une deuxième direction transversale (Z), les deux surfaces métalliques (31, 41) étant distantes l'une de l'autre, la deuxième direction transversale étant aussi bien perpendiculaire à la première direction transversale (Y) qu'à la direction longitudinale (X) du guide d'onde.

2. Dispositif d'antenne radar selon la revendication 1, **caractérisé en ce que** le guide d'onde est un matériau diélectrique (32, 42) bordé de tiges ou de plaques métalliques (31,41) avec section rectangulaire ou hexagonale.

3. Dispositif d'antenne radar selon la revendication 1, **caractérisé en ce que** le guide d'onde est formé de deux tiges ou plaques métalliques (31,41) disposées à une certaine distance l'une de l'autre, entre lesquelles de l'air ou un autre gaz se trouve, en tant que matériau diélectrique (32, 42).

4. Dispositif d'antenne radar selon l'une des revendications précédentes, **caractérisé en ce que**, sur le côté du guide d'onde tourné dans la direction opposée à la structure de perturbation (12), un dispositif conique (43) métallique s'ouvrant à partir du guide d'onde est prévu.

5. Dispositif d'antenne radar selon l'une des revendications précédentes, **caractérisé en ce que** des moyens sont prévus pour modifier la structure de perturbation (12) par modification des segments métalliques efficaces ou de leurs écarts entre eux.

6. Dispositif d'antenne radar selon la revendication 5, **caractérisé en ce que** la structure de perturbation (12) est réalisée avec une pluralité de segments métalliques sur un tambour avec une structuration de surface, comme des surélévations et/ou des creux, lesquels peuvent être différents de façon continue et/ou discrète sur l'angle de périphérie et **en ce que** la variation de la structure de perturbation (12) est réalisée par une rotation du tambour.

7. Dispositif d'antenne radar selon l'une des revendications 1 à 6, **caractérisé en ce qu'**il sert d'excitateur d'une antenne à réflecteur (53,55,63,65) ou d'une antenne lentille.

8. Dispositif d'antenne radar selon l'une des revendications 1 à 6, **caractérisé en ce qu'**il sert d'excitateur d'une antenne à réflecteur pour des ondes polarisées, laquelle antenne se compose d'un réflecteur secondaire (53,63) perméable aux ondes d'une polarisation souhaitée et d'un réflecteur principal (55, 65) pour la réflexion en faisceau des ondes avec une polarisation orientée dans une direction souhaitée.

9. Dispositif d'antenne radar selon la revendication 7 ou 8, **caractérisé en ce que** le réflecteur ou réflecteur principal (55, 65) présente une plaque diélectrique, laquelle possède une pluralité de structures de métallisation (56, 66) sur le côté tourné vers les ondes incidentes et une couche de métallisation continue sur le côté tourné dans la direction opposée aux ondes incidentes.

10. Dispositif d'antenne radar selon la revendication 8 ou 9, **caractérisé en ce que** le réflecteur secondaire (53, 63) est une plaque diélectrique avec une métallisation en forme d'une grille de polarisation (54, 64).

11. Dispositif d'antenne radar selon l'une des revendications 7 à 10, **caractérisé en ce qu'**un ou plusieurs réflecteurs (53,55,63,65) sont montés de façon pivotante et peuvent ainsi être basculés autour d'un ou plusieurs axes (58, 68).

12. Dispositif d'antenne radar selon l'une des revendications précédentes, **caractérisé en ce qu'**une pluralité de guides d'onde est disposée dans la proximité de la structure de perturbation, lesquels s'étendent également parallèlement à la structure de perturbation, au moins de façon approximative.

13. Dispositif d'antenne radar selon l'une des revendications précédentes, **caractérisé en ce que**, par la variation de la structure de perturbation, une oscillation des lobes de rayonnement provenant d'un et/ou de plusieurs guides d'onde est possible, pour la couverture de plusieurs champs angulaires ou secteurs angulaires dans l'espace.

14. Véhicule à moteur avec un dispositif d'antenne radar conformément à une des revendications 1 à 13 pour la reconnaissance d'objets dans les environs du véhicule à moteur.
